# FASCICULE DE BREVET EUROPEEN

(11) **EP 2 268 992 B1**
(45) Date de publication et mention de la délivrance du brevet: **07.05.2014**
(21) Numéro de dépôt: 09742266.1
(22) Date de dépôt: 08.04.2009
(51) Int. Cl.: F28D 9/00, F28F 11/00

(54) **PROCÉDÉ DE RÉPARATION D'UN ÉCHANGEUR DE CHALEUR À PLAQUES**
VERFAHREN ZUR REPARATUR VON PLATTENWÄRMETAUSCHERN
METHOD FOR REPAIRING PLATE HEAT EXCHANGERS

(30) Priorité: 28.04.2008 FR 0852845
(43) Date de publication de la demande: 05.01.2011
(73) Titulaire: L'Air Liquide Société Anonyme pour l'Etude et l'Exploitation des Procédés Georges Claude, 75007 Paris (FR)
(72) Inventeur: DESCHODT, Sophie, F-59120 Loos (FR); FUENTES, François, F-78110 Le Vesinet (FR); SAULNIER, Bernard, F-92250 La Garenne Colombes (FR); TRANIER, Jean-Pierre, F-94240 L'hay-les-roses (FR)
(74) Mandataire: Mercey, Fiona Susan
(86) Numéro de dépôt international: PCT/FR2009/050608
(87) Numéro de publication internationale: WO 2009/136068

(56) Documents cités:
- FR-A- 1 472 493
- GB-A- 1 125 175

## Description

La présente invention concerne un procédé de réparation d'un échangeur de chaleur à plaques du type comprenant une pluralité de plaques, définissant avec des barres latérales disposées sur les plaques des circuits pour la circulation de fluide.

Les échangeurs de chaleur à plaques sont généralement constitués d'un empilement de plaques délimitant des passages pour des fluides.

Afin d'améliorer l'échange thermique entre les fluides, des tôles ondulées, appelées ailettes ou ondes, peuvent être placées en « sandwich » entre lesdites plaques constituant l'échangeur de chaleur. Les passages ainsi formés sont fermés latéralement par des barres latérales. L'échangeur de chaleur ainsi monté est ensuite brasé afin d'assurer une tenue de l'ensemble ainsi qu'un meilleur contact thermique.

Les échangeurs de chaleur de l'état de la technique permettent d'échanger la chaleur de nombreux fluides. On trouve couramment des échangeurs de chaleur à plaques mettant en oeuvre plus de cinq fluides.

Cependant, compte tenu de leur grande compacité, les échangeurs de chaleur à plaques sont également utilisés dans des procédés mettant en oeuvre seulement deux fluides. Typiquement ce type d'échangeur correspondent à vaporiseur - condenseur. Dans cette configuration, un premier fluide se vaporise en puisant la chaleur d'un second fluide qui se condense.

Dans le cas où le brasage des barres latérales des passages de vaporisation est de mauvaise qualité, une fuite peut apparaître entre un passage de condensation et un passage de vaporisation. Il s'en suit une perte de pureté du fluide à vaporiser. Pour certains procédés, cette pureté est critique, et une telle fuite peut entraîner le besoin de réparer ou de changer l'échangeur de chaleur à plaques.

On pourrait envisager de réparer un échangeur en condamnant le passage de vaporisation dit fuyard en le fermant en entrée et en sortie et en laissant ce passage fuyard en contact avec le passage de condensation qui lui est directement adjacent. Ainsi, les pressions entre les deux passages s'équilibreraient.

Classiquement, les passages de condensation fonctionnent à des pressions supérieures à celles des passages de vaporisation. Les échangeurs de chaleur à plaques doivent donc être conçus de manière à ce que les passages de vaporisation et de condensation puissent supporter une pression identique. Une telle conception des échangeurs de chaleur à plaques entraîne un surcoût sans pour autant améliorer les performances thermiques desdits échangeurs.

FR-A-1472493 décrit un procédé de réparation d'une section d'échangeur à plaques dans lequel on retire de la partie réparable de cette section la couche de passage de fluide endommagée et on dispose une autre section qui la remplace.

Un but de la présente invention est de proposer un procédé de réparation d'un échangeur de chaleur à plaques qui ne nécessite pas une conception particulière dudit échangeur.

L'invention propose ainsi un procédé de réparation d'un échangeur de chaleur à plaques du type comprenant une pluralité de plaques, définissant avec des barres latérales, disposées sur les plaques, des circuits pour la circulation de fluides, dont l'un des circuits présente une fuite vers un circuit adjacent, comprenant au moins les étapes successives suivantes :
- on isole les deux circuits adjacents,
- on injecte un même fluide à une pression comprise entre 0,5 bar et 1,5 bar dans les deux circuits adjacents.

Avantageusement, un procédé de réparation selon l'invention permet de réparer un échangeur de chaleur à plaques quelle que soit la géométrie de ce dernier. En particulier, l'invention sera particulièrement avantageuse pour réparer des échangeurs de chaleur comprenant des passages sans ailettes. En effet, un procédé selon l'invention prévoit de mettre les deux circuits adjacents à une même pression, comprise généralement entre 0,5 et 1,5 bar, entraînant des contraintes mécaniques modestes entre les deux circuits adjacents.

Un procédé selon l'invention peut en outre comporter l'une ou plusieurs des caractéristiques optionnelles suivantes, considérées individuellement ou selon toutes les combinaisons possibles :
- après avoir isolé les deux circuits adjacents on dispose une boite collectrice sur les barres latérales des deux circuits adjacents, permettant ainsi l'injection d'un même fluide dans lesdits circuits adjacents ;
- le fluide que l'on injecte dans les deux circuits adjacents est un gaz inerte ;
- le fluide que l'on injecte dans les deux circuits adjacents est de l'azote gazeux.

L'invention consiste à isoler deux circuits adjacents d'un échangeur de chaleur et à équilibrer la pression entre ces deux circuits adjacents de manière à réduire les contraintes mécaniques entre ces deux circuits. Avantageusement, la pression d'équilibre entre les deux circuits est choisie entre 0,5 et 1,5 bar de manière à réduire encore les contraintes mécaniques au sein de l'échangeur de chaleur.

Les deux circuits adjacents pourront être isolés au moyen de plaques soudées à l'entrée et à la sortie de ces deux circuits, ou par tout autre moyen connu de l'homme du métier.

La boîte collectrice que l'on peut disposer sur les barres latérales des deux circuits adjacents afin de permettre l'injection du fluide dans les deux circuits, peut se présenter sous la forme d'un volume semi-cylindrique pourvu d'un moyen d'arrivée de fluide.

Avantageusement, la boîte collectrice peut être disposée à cheval entre les deux circuits adjacents.

Le fluide injecté peut être un gaz chimiquement inerte.

Avantageusement, l'injection d'un gaz chimiquement inerte permet d'éviter que ce gaz ne réagisse avec les autres fluides circulant dans ledit échangeur de chaleur.

Le gaz inerte est choisi de préférence de manière à présenter une température de condensation inférieure à la température de fonctionnement de l'échangeur de chaleur.

Par exemple, lorsque l'échangeur de chaleur est utilisé comme vaporiseur-condenseur d'une unité de séparation d'air ou ASU (Air Separation Unit), l'azote gazeux peut être utilisé comme fluide inerte. En effet, la température de condensation de l'azote est inférieure à la température de fonctionnement de l'échangeur de chaleur dans un appareil de séparation d'air.

L'invention ne se limite pas au mode de réalisation décrit et doit être interprétée de façon non limitative et englobant tous les modes de réalisation équivalent. En particulier, le procédé selon l'invention est applicable à tout type d'échangeur de chaleur à plaques, quelles que soient son application et ses dimensions, les vaporiseurs condenseurs d'appareil de séparation d'air n'étant qu'un exemple d'application privilégié.

## Revendications

1. Procédé de réparation d'un échangeur de chaleur à plaques du type comprenant une pluralité de plaques définissant avec des barres latérales, disposées sur les plaques, des circuits pour la circulation de fluides, dont l'un des circuits présente une fuite vers un circuit adjacent, comprenant au moins les étapes successives suivantes :
- on isole les deux circuits adjacents présentant la fuite,
- on injecte un même fluide à une pression comprise entre 0,5 bar et 1,5 bar dans les deux circuits adjacents.

2. Procédé selon la revendication 1, **caractérisé en ce qu'**après avoir isolé les deux circuits adjacents on dispose une boite collectrice sur les barres latérales des deux circuits adjacents, permettant ainsi l'injection d'un même fluide dans lesdits circuits adjacents.

3. Procédé selon l'une des revendications 1 ou 2, **caractérisé en ce que** le fluide que l'on injecte dans les deux circuits adjacents est un gaz inerte.

4. Procédé selon l'une quelconque des revendications précédentes, **caractérisé en ce que** le fluide que l'on injecte dans les deux circuits adjacents est de l'azote gazeux.

5. Procédé selon l'une quelconque des revendications précédentes, **caractérisé en ce que** l'échangeur de chaleur est un vaporiseur-condenseur d'une unité de séparation d'air.

## Patentansprüche

1. Verfahren zur Reparatur eines Plattenwärmetauschers, umfassend eine Vielzahl von Platten, die mit Seitenstäben, die auf den Platten angeordnet sind, Kreise für die Zirkulation von Fluiden, definieren, wobei einer der Kreise eine Leckage zu einem angrenzenden Kreis aufweist, mindestens umfassend die folgenden aufeinanderfolgenden Schritte:
- Isolieren der beiden aneinander grenzenden Kreise, die die Leckage aufweisen,
- Einspritzen eines selben Fluids unter einem Druck zwischen 0,5 bar und 1,5 bar in die beiden aneinander grenzenden Kreise.

2. Verfahren nach Anspruch 1, **dadurch gekennzeichnet, dass** nach dem Isolieren der beiden aneinander grenzenden Kreise ein Sammelkasten auf den Seitenstäben der beiden aneinander grenzenden Kreise angeordnet wird, wodurch das Einspritzen eines selben Fluids in die aneinander grenzenden Kreise ermöglicht wird.

3. Verfahren nach einem der Ansprüche 1 oder 2, **dadurch gekennzeichnet, dass** das Fluid, das in die beiden aneinander grenzenden Kreise eingespritzt wird, ein inertes Gas ist.

4. Verfahren nach einem der vorhergehenden Ansprüche, **dadurch gekennzeichnet, dass** das Fluid, das in die beiden aneinander grenzenden Kreise eingespritzt wird, gasförmiger Stickstoff ist.

5. Verfahren nach einem der vorhergehenden Ansprüche, **dadurch gekennzeichnet, dass** der Wärmetauscher ein Verdampfer-Kondensator eines Luftabscheiders ist.

## Claims

1. Method for repairing a plate heat exchanger of the type comprising a plurality of plates defining, with lateral bars arranged on the plates, circuits for the circulation of fluids, wherein one of the circuits is leaking into an adjacent circuit, comprising at least the following successive steps:
- the two adjacent circuits comprising the leak are isolated,
- the same fluid is injected into the two adjacent circuits at a pressure of between 0.5 bar and 1.5 bar.

2. Method according to claim 1, **characterised in that** after the two adjacent circuits have been isolated a collecting box is arranged on the lateral bars of the two adjacent circuits, thus enabling the same fluid to be injected into said adjacent circuits.

3. Method according to one of claims 1 or 2, **characterised in that** the fluid that is injected into the two adjacent circuits is an inert gas.

4. Method according to any one of the preceding claims, **characterised in that** the fluid that is injected into the two adjacent circuits is nitrogen gas.

5. Method according to any one of the preceding claims, **characterised in that** the heat exchanger is a vaporiser-condenser of an air separation unit.
